# EUROPÄISCHE PATENTSCHRIFT

(11) **EP 1 316 645 B1**
(45) Veröffentlichungstag und Bekanntmachung des Hinweises auf die Patenterteilung: **09.11.2005**
(21) Anmeldenummer: 02026637.5
(22) Anmeldetag: 29.11.2002
(51) Int. Cl.: D21G 9/00

(54) **Verfahren und Gerät zur Bestimmung der durch ein Formiersieb einer Faserstoffsuspension entnommenen Fasermenge**
Method and apparatus for determining the amount of fibers taken up by a forming wire from a fibrous suspension
Méthode et appareil pour déterminer la quantité de fibres d'une suspension fibreuse entrainée par une toile de formage

(30) Priorität: 03.12.2001 DE 10159172
(43) Veröffentlichungstag der Anmeldung: 04.06.2003
(73) Patentinhaber: Voith Paper Patent GmbH, 89522 Heidenheim (DE)
(72) Erfinder: Huerta-Blanquez, Fernando, 89542 Herbrechtingen (DE)

(56) Entgegenhaltungen:
- Keine einschlägigen Dokumente gefunden

## Beschreibung

Die Erfindung betrifft ein Verfahren sowie ein Gerät zur Bestimmung der durch ein Formiersieb einer Faserstoffsuspension entnommenen Fasermenge, beim dem ein insbesondere mit einem Flor versehenes Substrat gegen das umlaufende Formiersieb gepresst wird. Formiersiebe werden in Maschinen eingesetzt, die der Herstellung einer Faserstoffbahn, insbesondere einer Papier- oder Kartonbahn, aus einer Faserstoffsuspension dienen.

Mit derartigen Verfahren und Geräten können insbesondere sogenannte Faserschleppen an Formiersieben gemessen werden. Bisher wurden solche Faserschleppen nach Gefühl gemessen. Die Messung erfolgte bei relativ undefiniertem Druck. Auch die jeweilige Messzeit wurde nicht automatisch gemessen. Bekannt ist das Messprinzip, wonach ein Filz, insbesondere ein Pressfilz, während einer definierten Anzahl von Siebumläufen (bzw. Zeit) auf ein jeweiliges Formiersieb gedrückt wird und die Effizienz von eingesetzten Spritzrohren bewertet wird. Dabei wurde grundsätzlich vor und nach einem jeweiligen Spritzrohr gemessen.

Hinzu kommt, dass die Filzstücke, die bisher zur Messung benutzt wurden, hinsichtlich der Oberflächenbeschaffenheit, des Materials, der Florausrichtung sowie der Produktionsparameter und aller anderen dafür in Frage kommenden Eigenschaften nicht genau festgelegt sind. Bisher wurden diese Filzstücke eingewogen und nach der Messung im Labor ausgewogen, wobei entsprechend einer bestimmten Formel dann die Faseraufnahme bestimmt wurde.

Ziel der Erfindung ist es, ein verbessertes Verfahren sowie ein verbessertes Gerät der eingangs genannten Art anzugeben, die das Messen oder Prüfen des Faserschleppens an Formiersieben reproduzierbar machen.

Diese Aufgabe wird erfindungsgemäß gelöst durch ein Verfahren zur Bestimmung der durch ein Formiersieb einer Faserstoffsuspension entnommenen Fasermenge, beim dem ein insbesondere mit einem Flor versehenes Substrat gegen das umlaufende Formiersieb gepresst und dabei der Anpressdruck gemessen und ein vorgebbarer Anpressdruck eingestellt wird, die Anpresszeit, während der das Substrat bei dem vorgebbaren Anpressdruck gegen das umlaufende Formiersieb gepresst wird, gemessen wird, die innerhalb der gemessenen vorgebbaren Anpresszeit angesammelte Fasermenge bestimmt wird und die bestimmte angesammelte Fasermenge insbesondere für eine entsprechende Normierung zu dem gemessenen vorgebbaren Anpressdruck und zu der gemessenen vorgebbaren Anpresszeit in Beziehung gesetzt wird.

Aufgrund dieser Ausgestaltung ist nunmehr ein reproduzierbares Messen oder Prüfen der Faserschleppen mit einer genauen Druckmessung und einer exakten Zeitnahme möglich, wodurch die betreffende Faserschleppenprüfung genormt werden kann.

Vorzugsweise werden die Messung des Anpressdrucks, die Messung der Zeit und/oder die Bestimmung der angesammelten Fasermenge automatisch durchgeführt.

Die Anpresszeit kann beispielsweise aus der Siebgeschwindigkeit, der Sieblänge und einer vorgebbaren Anzahl von Siebumläufen berechnet werden.

Gemäß einer bevorzugten praktischen Ausgestaltung des erfindungsgemäßen Verfahrens wird die während der betreffenden Anpresszeit insgesamt überstrichene Oberfläche des umlaufenden Formiersiebes bestimmt und die bestimmte angesammelte Fasermenge auf diese insgesamt überstrichene Sieboberfläche bezogen, um die je Siebflächeneinheit anfallende Siebmenge zu bestimmen.

Vorteilhafterweise wird die sich im Bereich wenigstens einer Barriere ansammelnde Fasermenge bestimmt. Damit kann die Faserbelastung eventuell auch durch den von den Fasern eingenommenen Bereich angegeben werden, da die Fasern vor einer jeweiligen Barriere aufgestaut werden.

Bei einer vorteilhaften Ausgestaltung wird die otro-Fasermasse bestimmt. Dabei ist es von Vorteil, wenn zur Bestimmung der otro-Fasermasse in einem vorgebbaren Überwachungsbereich die Gesamtmasse des Substrates, der Fasern und des Formiersiebes sowie die Masse des in der Fasermenge enthaltenen Wassers gemessen und daraus die otro-Fasermasse berechnet wird. Dies ist möglich, nachdem die Masse des Substrats und des Siebes bekannt ist und nach einer Messung der Masse des in der Fasermenge enthaltenen Wassers aus der ermittelten Gesamtmasse der Fasern schließlich die otro-Fasermasse berechnet werden kann.

Eine weitere zweckmäßige Ausgestaltung des erfindungsgemäßen Verfahrens zeichnet sich dadurch aus, dass zur Bestimmung des Fasergewichts die feuchten Fasern zusammen mit dem Substrat getrocknet werden, das Ganze gewogen wird und vom Gesamtgewicht das bekannte Substratgewicht abgezogen wird.

Von Vorteil ist auch, wenn eine jeweilige Mengen- bzw. Gewichtsmessung zumindest teilweise radiometrisch, mittels Ultraschall, mittels Gammastrahlung und/oder dergleichen erfolgt.

Als Substrat kann beispielsweise ein Stoffstück verwendet werden. Vorteilhafterweise ist als Substrat insbesondere ein Filzstück, ein Velourstück, eine feine Bürste oder dergleichen verwendbar. Wesentlich ist, dass dieses Messsubstrat insbesondere einen Flor besitzt.

Die eingangs genannte Aufgabe wird überdies gelöst durch ein Gerät zur Bestimmung der durch ein Formiersieb einer Faserstoffsuspension entnommenen Fasermenge, insbesondere zur Durchführung des Verfahrens nach einem der vorhergehenden Ansprüche, mit einer Druckmesseinrichtung zum Messen des Anpressdrucks, mit dem ein insbesondere mit einem Flor versehenes Substrat gegen das umlaufende Formiersieb gepresst wird, wobei der Anpressdruck einstellbar ist, und mit einer Zeitmesseinrichtung zum Messen der Anpresszeit, während der das Substrat bei einem vorgebbaren Anpressdruck gegen das umlaufende Formiersieb gepresst wird.

Bevorzugte Ausführungsformen des erfindungsgemäßen Geräts sind in den Unteransprüchen angegeben.

Die Erfindung wird im Folgenden anhand von Ausführungsbeispielen unter Bezugnahme auf die Zeichnung näher erläutert; in dieser zeigen:
- Fig. 1: eine schematische Darstellung zweier umlaufender Formiersiebe einer Papiermaschine mit angedeuteten beispielhaften Messpunkten für eine jeweilige Faserschleppenmessung;
- Fig. 2: eine schematische Schnittdarstellung einer mit Barrieren versehenen Ausführungsform eines Faserschleppmessgeräts,
- Fig. 3: eine detailliertere schematische perspektivische Ansicht einer mit Barrieren versehenen Ausführungsform eines Faserschleppmessgeräts, in dem sowohl die Messeinrichtung und Anzeige- bzw. Signalisierungsmittel als auch die Steuer- und/oder Auswerteeinheit integriert sind, und
- Fig. 4: eine schematische Darstellung eines Langsiebes einer Papiermaschine mit angedeutetem beispielhaftem Messpunkt für eine Faserschleppenmessung.

Fig. 1 zeigt in schematischer Darstellung zwei umlaufende Formiersiebe 10, 12 einer Maschine zur Herstellung einer Faserstoffbahn aus einer Faserstoffsuspension. Bei der herzustellenden Faserstoffbahn kann es sich insbesondere um eine Papier- oder Kartonbahn handeln. Die dargestellten Formiersiebe 10, 12 können also beispielsweise in der Siebpartie einer Papiermaschine vorgesehen sein. In der Darstellung gemäß Fig. 1 sind rein beispielhaft verschiedene Messpunkte M für eine jeweilige Faserschleppenmessung angedeutet. Eine jeweilige Messung kann auf der Papier- und Laufseite erfolgen.

Die Fig. 2 und 3 zeigen in schematischer Darstellung jeweils eine Ausführungsform eines Faserschleppmessgeräts 14. Das jeweilige Gerät 14 kann also insbesondere der Bestimmung der durch ein Formiersieb 10, 12 der Faserstoffsuspension entnommenen Fasermenge dienen.

Bei dem betreffenden Verfahren wird ein insbesondere mit einem Flor versehenes Substrat 16 gegen das umlaufende Formiersieb 10, 12 gepresst und dabei der Anpressdruck gemessen und ein vorgebbarer Anpressdruck eingestellt. Es wird die Anpresszeit, während der das Substrat bei dem vorgebbaren Anpressdruck gegen das umlaufende Formiersieb gepresst wird, gemessen, die innerhalb der gemessenen vorgebbaren Anpresszeit angesammelte Fasermenge bestimmt und die bestimmte angesammelte Fasermenge insbesondere für eine entsprechende Normierung zu dem gemessenen vorgebbaren Anpressdruck und zu der gemessenen vorgebbaren Anpresszeit in Beziehung gesetzt.

Das Messgerät 14 ist hierzu mit einer mehrere Drucksensoren 18 oder Druckmessdosen umfassenden Druckmesseinrichtung zum Messen des Anpressdrucks und mit einer Zeitmesseinrichtung zum Messen der Anpresszeit versehen. Dabei kann ein definierter Anpressdruck eingestellt werden.

Das Messgerät 14 umfasst dazu eine Steuer- und/oder Auswerteeinheit 20, insbesondere eine Recheneinheit, die eine "CPU" umfasst und mittels der insbesondere die Anpresszeit TA berechnet und angezeigt werden kann. Dabei kann die Anpresszeit TA insbesondere aus der Siebgeschwindigkeit, der Sieblänge und einer vorgebbaren Anzahl von Siebumläufen, d.h. zum Beispiel über folgende Beziehung berechnet werden:${\text{TA = f (v}}_{\text{Sieb}} \text{, Sieblänge, vorgebbare Zahl der Siebumläufe)}$

Das Gerät 14 umfasst überdies eine Fasermengenmesseinrichtung 22, bei der es sich beispielsweise um eine Fasermassenmesseinrichtung handeln kann. Dabei kann insbesondere eine radiometrische Fasermengenmesseinrichtung 22 vorgesehen sein.

Mit dem Messgerät 14 ist es beispielsweise möglich, die während der betreffenden Anpresszeit insgesamt überstrichene Oberfläche des umlaufenden Formiersiebes 10,12 zu bestimmen und die bestimmte angesammelte Fasermenge auf diese insgesamt überstrichene Sieboberfläche zu beziehen, um die je Siebflächeneinheit anfallende Siebmenge zu bestimmen. Besitzt das betreffende Formiersieb 10, 12 beispielsweise eine Länge von 24 m und eine Breite von 0,1 m und werden beispielsweise 40 Siebumläufe für die betreffende Messung herangezogen, so werden 24 m x 0,1 m 40 = 96 m² überwachter Sieboberfläche überstrichen. Danach kann dann ermittelt werden, wie viel Fasermaterial auf einem jeweiligen Filzstück anfällt. Dazu wird das Filzgewicht vor dem Test vom sich nach dem Test ergebenden Filzgewicht abgezogen, womit man zum Beispiel in "mg" die angesammelte Fasermenge bzw. Fasermasse erhält. Besitzt das Substrat- oder Filzgewicht vor dem Test beispielsweise ein Gewicht von 13,485 g = 13.485 mg und beträgt das Gewicht nach dem Test nach erfolgter Trocknung und Kühlung beispielsweise 13,793 g = 13793 mg, so ergibt sich für die angesammelte Fasermenge bzw. - masse entsprechend 13793 mg - 13485 mg = 308 mg. Daraus lässt sich dann die Fasermenge pro Siebflächeneinheit in m² wie folgt berechnen:${\text{308 mg / 96 m}}^{\text{2}} {\text{= 3,2 mg / m}}^{\text{2}} \text{.}$

Das Gerät 14 kann überdies Mittel 24 für eine Anzeige der gemessenen bzw. berechneten Anpresszeit umfassen. Dazu kann beispielsweise ein entsprechendes Display vorgesehen sein. Wie anhand der Fig. 3 zu erkennen ist, kann überdies ein Multifunktions-Display 26, eine Messdruck- und Statusanzeige 28 sowie ein Keyboard bzw. Eingabetastatur 30 vorgesehen sein.

Das vorzugsweise mit einem Flor versehene und beispielsweise durch ein Filzstück, ein Velourstück oder eine kleine Bürste gebildete Substrat 16 wird über eine Klemmeinrichtung 32 am Gerät 14 festgeklemmt. Dabei kann dieses Substrat 16 optional über wenigstens eine Barriere 38 geführt sein, von dem im vorliegenden Fall beispielsweise zwei vorgesehen sind. Eine solche Barriere dient als Stauleiste, an der sich die Fasern während der definierten Messdauer ansammeln. In Fig. 2 ist die sich nach der definierten Messdauer ergebende Faseransammlung mit "34" bezeichnet.

Über die Mittel 24, 26 kann unter anderem beispielsweise die gemessene bzw. berechnete Anpresszeit angezeigt werden. Gegebenenfalls ist auch eine Anzeige der je Siebflächeneinheit anfallenden Siebmenge möglich. Beispielsweise über die Anzeigemittel 28 kann z.B. auch signalisiert werden, dass der gemessene Anpressdruck innerhalb bzw. außerhalb eines vorgebbaren erlaubten Bereiches liegt.

Mit den betreffenden optischen und/oder akustischen Mitteln kann beispielsweise auch signalisiert werden, dass die der Messzeit entsprechende vorgebbare Anpresszeit erreicht ist.

Die Messeinrichtungen und Anzeigemittel können in der Steuer- und/oder Auswerteeinheit 20 integriert oder durch diese angesteuert sein.

Bei dem in der Fig. 3 gezeigten Ausführungsbeispiel sind die Messeinrichtungen wie beispielsweise die Fasermengenmesseinrichtung 22, die Anzeige- bzw. Signalisierungsmittel 24 - 28 und die Steuer- und/oder Auswerteeinheit 20 in einem Geräteteil integriert.

Diese Messeinrichtung und die Steuer- und/oder Auswerteeinheit u.s.w. können zumindest teilweise jedoch auch in getrennten Geräteteilen untergebracht sein. Dabei kann zumindest ein Teil der Messwerte insbesondere über Infrarot von dem einen zum anderen Geräteteil übertragen werden.

In der Steuer- und/oder Auswerteeinheit 20 kann ein Softwareprogramm integriert sein. Die Steuer- und/oder Auswerteeinheit 20 kann also insbesondere auch programmierbar sein.

Fig. 4 zeigt in schematischer Darstellung ein Langsieb einer Papiermaschine. Ein möglicher beispielhafter Messpunkt für eine Faserschleppenmessung ist auch hier wieder mit "M" bezeichnet.

Die Anzeigemittel 28 können beispielsweise Lampen unterschiedlicher Farbe aufweisen, um zu signalisieren, dass der Anpressdruck im erlaubten Bereich bzw. außerhalb des erlaubten Bereichs liegt. So kann insbesondere mittels der Steuer- und/oder Auswerteeinheit 20 bei einem im erlaubten Bereich liegenden Anpressdruck beispielsweise eine grüne Lampe und bei außerhalb des erlaubten Bereichs liegendem Druck beispielsweise eine rote Lampe angesteuert werden.

Ist die Anpresszeit gleich der Presszeit, so ist beispielsweise eine optische oder akustische Anzeige möglich.

Wie bereits erwähnt, können die Steuer- und /oder Auswerteinrichtung oder Recheneinheit und die Anzeigemittel im Messgerät integriert sein. Alternativ dazu ist eine Anordnung der Recheneinheit in einem zweiten Gerät möglich, das abseits der Papier- oder Kartonmaschine positioniert ist. Dabei können - wie bereits erwähnt - die Druckdaten des Messgeräts beispielsweise über Infrarot an das zweite Gerät übermittelt werden.

In der Recheneinheit kann ein Softwareprogramm integriert sein, was den Vorteil mit sich bringt, dass die Ergebnisse beispielsweise in Tabellenform und/oder Diagrammform angezeigt werden können.

Die Messung beruht auf dem Prinzip, dass sich die Fasern auf dem Substrat 16 ansammeln. In den Fig. 2 und 3 sammeln sich die Papierfasem vor den optionalen Barrieren 38 an. Wie bereits erwähnt sind grundsätzlich auch Ausführungsformen ohne solche Barrieren denkbar.

Zur Bestimmung der otro-Fasermasse können die betreffenden Sensoren die gesamte "Sammelfläche" der Fasern erfassen. Es kann beispielsweise ein Sensor als radioaktiver Sensor ausgeführt sein, um die Gesamtmasse des Substrats, der otro-Fasern, des Wassers und des Siebes zu messen, wobei die Masse des Substrats und des Siebes bekannt ist. Ein zweiter Sensor kann beispielsweise als Mikrowellen-Sensor ausgeführt sein, um den Wasseranteil zu messen. Zur Bestimmung der Fasermasse wird dann die Differenz der von den beiden Sensoren erhaltenen Messwerte gebildet.

Eine einfachere Methode ist die Auswertung im Labor, bei der die feuchten Fasern mit dem Substrat getrocknet und anschließend gewogen werden und dann das bekannte Substratgewicht vom Gesamtgewicht abgezogen wird.

Mit dem Gerät wird die Prüfung des Faserschleppens reproduzierbar. Allgemein wird das betreffende Messgerät dazu mit einer Anpressdruckanzeige sowie einer Steuer- und/oder Auswerteeinheit bzw. Recheneinheit, die die Zeit der Messung angibt, ausgestattet. Diese Recheneinheit kann auch Druckabweichungen berücksichtigen und gegebenenfalls anzeigen, dass die Messung ungültig ist.

Mit dem angegebenen Messgerät ist nunmehr insbesondere auch eine Auswertung vor Ort möglich.

Außer den bereits erwähnten Materialien können für das Substrat auch beliebige andere Materialien oder Stoffe verwendet werden, wobei diese vorzugsweise stets die gleichen Eigenschaften aufweisen sollten. Der betreffende Stoff kann vom Gerät aus beim Einspannen (Bauartbedingung des Gerätes) mit wenigstens einer Barriere versehen werden, so dass die Faserbelastung eventuell durch die beispielsweise in Millimeter gemessene Staustrecke oder dergleichen angegeben werden kann, da sich die Fasern an einer solchen Barriere ansammeln.

Das Gerät wird beispielsweise wie im Zusammenhang mit den Ausführungsbeispielen beschrieben mit einer Rechnereinheit ausgestattet, die automatisch nach Parametereingabe die Testzeit angibt und in der Lage ist, die Faserbelastung zu ermitteln. Bei Druckabweichungen erkennt diese Recheneinheit automatisch die Messung als ungültig.

Die Druckabweichungen werden beispielsweise durch LEDs am Gerät sichtbar gemacht. Diese LEDs können auch den Start und das Ende einer jeweiligen Messung anzeigen. Grundsätzlich ist beispielsweise auch eine Anzeige eines nicht planen Aufliegens des Messgeräts denkbar.

Mit dem Messgerät können die erhaltenen Messwerte insbesondere über eine entsprechende Software vorzugsweise vor Ort ausgewertet und beispielsweise in Diagrammen oder Kurven aufbereitet werden.

Das Gerät kann mit einer Auswertesensorik ausgerüstet sein, wobei eine jeweilige Mengen- bzw. Gewichtsmessung zumindest teilweise insbesondere radiometrisch, mittels Ultraschall, mittels Gammastrahlung und/oder dergleichen erfolgen kann.

Wie bereits erwähnt, kann die Anpresszeit beispielsweise aus der Siebgeschwindigkeit der Siebmenge und einer vorgebbaren Anzahl von Siebumläufen berechnet werden. Ist A beispielsweise die Zeit, die das Sieb für einen Umlauf benötigt, und sind für eine jeweilige Messung beispielsweise vierzig Siebumläufe vorgesehen, so ergibt sich eine Messzeit von A x 40.

### Bezugszeichenliste

- 10: Formiersieb
- 12: Formiersieb
- 14: Faserschleppmessgerät
- 16: Substrat
- 18: Drucksensor
- 20: Steuer- und/oder Auswerteeinheit, Recheneinheit
- 22: Fasermengenmesseinrichtung
- 24: Anzeigemittel, Display
- 26: Multifunktionales Display
- 28: Messdruck- und Statusanzeige
- 30: Keyboard, Eingabetastatur
- 32: Klemmeinrichtung
- 34: Faseransammlung
- 36: Langsieb
- M: Messpunkt

## Patentansprüche

1. Verfahren zur Bestimmung der durch ein Formiersieb (10, 12, 36) einer Faserstoffsuspension entnommenen Fasermenge, beim dem ein insbesondere mit einem Flor versehenes Substrat (16) gegen das umlaufende Formiersieb (10, 12, 36) gepresst und dabei der Anpressdruck gemessen und ein vorgebbarer Anpressdruck eingestellt wird, die Anpresszeit, während der das Substrat (16) bei dem vorgebbaren Anpressdruck gegen das umlaufende Formiersieb (10, 12, 36) gepresst wird, gemessen wird, die innerhalb der gemessenen vorgebbaren Anpresszeit angesammelte Fasermenge bestimmt wird und die bestimmte angesammelte Fasermenge insbesondere für eine entsprechende Normierung zu dem gemessenen vorgebbaren Anpressdruck und zu der gemessenen vorgebbaren Anpresszeit in Beziehung gesetzt wird.

2. Verfahren nach Anspruch 1,
**dadurch gekennzeichnet,**
**dass** die Messung des Anpressdrucks, die Messung der Zeit und/oder die Bestimmung der angesammelten Fasermenge automatisch durchgeführt werden.

3. Verfahren nach Anspruch 1 oder 2,
**dadurch gekennzeichnet,**
**dass** die Anpresszeit aus der Siebgeschwindigkeit, der Sieblänge und einer vorgebbaren Anzahl von Siebumläufen berechnet wird.

4. Verfahren nach einem der vorhergehenden Ansprüche,
**dadurch gekennzeichnet,**
**dass** die während der betreffenden Anpresszeit insgesamt überstrichene Oberfläche des umlaufenden Formiersiebes (10, 12, 36) bestimmt und die bestimmte angesammelte Fasermenge auf diese insgesamt überstrichene Sieboberfläche bezogen wird, um die je Siebflächeneinheit anfallende Fasermenge zu bestimmen.

5. Verfahren nach einem der vorhergehenden Ansprüche,
**dadurch gekennzeichnet,**
**dass** die sich im Bereich wenigstens einer Barriere (38) ansammelnde Fasermenge bestimmt wird.

6. Verfahren nach einem der vorhergehenden Ansprüche,
**dadurch gekennzeichnet,**
**dass** die otro-Fasermasse bestimmt wird.

7. Verfahren nach Anspruch 6,
**dadurch gekennzeichnet,**
**dass** zur Bestimmung der otro-Fasermasse in einem vorgebbaren Überwachungsbereich die Gesamtmasse des Substrates (16), der Fasern und des Formiersiebes (10, 12, 36) sowie die Masse des in der Fasermenge enthaltenen Wassers gemessen und daraus die otro-Fasermasse berechnet wird.

8. Verfahren nach einem der Ansprüche 1 bis 5,
**dadurch gekennzeichnet,**
**dass** zur Bestimmung des Fasergewichts die feuchten Fasern zusammen mit dem Substrat (16) getrocknet werden, das ganze gewogen wird und vom Gesamtgewicht das bekannte Substratgewicht abgezogen wird.

9. Verfahren nach einem der vorhergehenden Ansprüche,
**dadurch gekennzeichnet,**
**dass** eine jeweilige Mengen- bzw. Gewichtsmessung zumindest teilweise radiometrisch, mittels Ultraschall, mittels Gammastrahlung und/oder dergleichen erfolgt.

10. Verfahren nach einem der vorhergehenden Ansprüche,
**dadurch gekennzeichnet,**
**dass** als Substrat (16) ein Stoffstück verwendet wird.

11. Verfahren nach einem der Ansprüche 1 bis 9,
**dadurch gekennzeichnet,**
**dass** als Substrat (16) ein Filzstück, ein Veloursstück, eine feine Bürste oder dergleichen verwendet wird.

12. Gerät zur Bestimmung der durch ein Formiersieb (10, 12, 36) einer Faserstoffsuspension entnommenen Fasermenge, insbesondere zur Durchführung des Verfahrens nach einem der vorhergehenden Ansprüche, mit einer Druckmesseinrichtung (18) zum Messen des Anpressdrucks, mit dem ein insbesondere mit einem Flor versehenes Substrat (16) gegen das umlaufende Formiersieb (10, 12, 36) gepresst wird, wobei der Anpressdruck einstellbar ist, und mit einer Zeitmesseinrichtung zum Messen der Anpresszeit, während der das Substrat (16) bei einem vorgebbaren Anpressdruck gegen das umlaufende Formiersieb (10, 12, 36) gepresst wird.

13. Gerät nach Anspruch 12,
**dadurch gekennzeichnet,**
**dass** es eine Fasermengenmesseinrichtung (22) umfasst.

14. Gerät nach Anspruch 13,
**dadurch gekennzeichnet,**
**dass** als Fasermengenmesseinrichtung eine Fasermassenmesseinrichtung (22) vorgesehen ist.

15. Gerät nach Anspruch 13 oder 14,
**dadurch gekennzeichnet,**
**dass** eine radiometrische Fasermengenmesseinrichtung (22) vorgesehen ist.

16. Gerät nach einem der Ansprüche 12 bis 15,
**dadurch gekennzeichnet,**
**dass** es eine Steuer- und/oder Auswerteeinheit (20) umfasst.

17. Gerät nach Anspruch 16,
**dadurch gekennzeichnet,**
**dass** mittels der Steuer- und/oder Auswerteeinheit (20) die Anpresszeit insbesondere aus der Siebgeschwindigkeit, der Sieblänge und einer vorgebbaren Anzahl von Siebumläufen berechenbar ist.

18. Gerät nach einem der Ansprüche 12 bis 17,
**dadurch gekennzeichnet,**
**dass** es Mittel (24, 26) für eine Anzeige der gemessenen bzw. berechneten Anpresszeit umfasst.

19. Gerät nach Anspruch 17 oder 18,
**dadurch gekennzeichnet,**
**dass** mittels der Steuer- und/oder Auswerteeinheit (20) die während der betreffenden Anpresszeit insgesamt überstrichene Oberfläche des umlaufenden Formiersiebes (10, 12, 36) bestimmbar und die bestimmte angesammelte Fasermenge auf diese insgesamt überstrichene Sieboberfläche beziehbar ist, um die je Siebflächeneinheit anfallende Siebmenge zu bestimmen.

20. Gerät nach einem der Ansprüche 12 bis 19,
**dadurch gekennzeichnet,**
**dass** Mittel (28) vorgesehen sind, um zu signalisieren, dass der gemessene Anpressdruck innerhalb bzw. außerhalb eines vorgebbaren erlaubten Bereiches liegt.

21. Gerät nach einem der Ansprüche 12 bis 20,
**dadurch gekennzeichnet,**
**dass** insbesondere optische und/oder akustische Mittel (24 - 28) vorgesehen sind, um zu signalisieren, dass die der Messzeit entsprechende vorgebbare Anpresszeit erreicht ist.

22. Gerät nach einem der Ansprüche 16 bis 21,
**dadurch gekennzeichnet,**
**dass** die Messeinrichtungen (22) sowie gegebenenfalls die Anzeige- bzw. Signalisierungsmittel (24 - 28) und die Steuer- und/oder Auswerteeinheit (20) in einem Geräteteil integriert sind.

23. Gerät nach einem der Ansprüche 16 bis 21,
**dadurch gekennzeichnet,**
**dass** die Messeinrichtungen (22) und die Steuer- und/oder Auswerteeinheit (20) zumindest teilweise in getrennten Geräteteilen untergebracht sind.

24. Gerät nach Anspruch 23,
**dadurch gekennzeichnet,**
**dass** zumindest ein Teil der Messwerte insbesondere über Infrarot von dem einen zum anderen Geräteteil übertragen wird.

25. Gerät nach einem der Ansprüche 16 bis 24,
**dadurch gekennzeichnet,**
**dass** in der Steuer- und/oder Auswerteeinheit (20) ein Softwareprogramm integriert bzw. die Steuer- und/oder Auswerteeinheit (20) programmierbar ist.

26. Gerät nach einem der Ansprüche 12 bis 25,
**dadurch gekennzeichnet,**
**dass** wenigstens eine Barriere (38) vorgesehen ist, in deren Bereich sich die Fasern ansammeln.

27. Gerät nach einem der Ansprüche 12 bis 26,
**dadurch gekennzeichnet,**
**dass** Mittel (28) zur Signalisierung von Abweichungen des Anpressdrucks von jeweiligen vorgegebenen Druck vorgesehen sind.

28. Gerät nach einem der Ansprüche 12 bis 27,
**dadurch gekennzeichnet,**
**dass** Mittel (32) zum Einspannen des Substrats (16) vorgesehen sind.

## Claims

1. Method for determining the quantity of fibre taken up by a forming fabric (10, 12, 36) from a fibrous suspension, in which a substrate (16), in particular provided with a pile, is pressed against the circulating forming fabric (10, 12, 36) and the contact pressure is measured and a predefinable contact pressure is set, the pressing time during which the substrate (16) is pressed against the circulating forming fabric (10, 12, 36) at the predefinable contact pressure is measured, the quantity of fibre collected in the measured predefinable pressing time is determined and the determined collected quantity of fibre is related to the measured predefinable contact pressure and to the measured predefinable pressing time, in particular for appropriate normalization.

2. Method according to Claim 1, **characterized in that** the measurement of the contact pressure, the measurement of the time and/or the determination of the collected quantity of fibre are carried out automatically.

3. Method according to Claim 1 or 2, **characterized in that** the pressing time is calculated from the fabric speed, the fabric length and a predefinable number of fabric revolutions.

4. Method according to one of the preceding claims, **characterized in that** the surface of the circulating forming fabric (10, 12, 36) which is swept over in total during the relevant pressing time is determined, and the determined collected quantity of fibre is related to this fabric surface swept over in total, in order to determine the quantity of fibre which accumulates per unit fabric area.

5. Method according to one of the preceding claims, **characterized in that** the quantity of fibre accumulating in the region of at least one barrier (38) is determined.

6. Method according to one of the preceding claims, **characterized in that** the oven-dry mass of fibre is determined.

7. Method according to Claim 6, **characterized in that** in order to determine the oven-dry mass of fibre in a predefinable monitoring region, the total mass of the substrate (16), of the fibres and of the forming fabric (10, 12, 36) and also the mass of the water contained in the quantity of fibre is measured and the oven-dry mass of fibre is calculated from this.

8. Method according to one of Claims 1 to 5, **characterized in that** in order to determine the weight of the fibres, the moist fibres are dried together with the substrate (16), the whole is weighed and the known substrate weight is subtracted from the total weight.

9. Method according to one of the preceding claims, **characterized in that** a respective measurement of quantity or weight is carried out at least partly radiometrically, by means of ultrasound, by means of gamma radiation and/or the like.

10. Method according to one of the preceding claims, **characterized in that** the substrate (16) used is a piece of material.

11. Method according to one of Claims 1 to 9, **characterized in that** the substrate (16) used is a piece of felt, a piece of velour, a fine brush or the like.

12. Device for determining the quantity of fibre taken up by a forming fabric (10, 12, 36) from a fibrous suspension, in particular for implementing the method according to one of the preceding claims, having a pressure measuring device (18) for measuring the contact pressure with which a substrate (16), in particular provided with a pile, is pressed against the circulating forming fabric (10, 12, 36), the contact pressure being adjustable, and having a time measuring device for measuring the pressing time during which the substrate (16) is pressed against the circulating forming fabric (10, 12, 36) at a predefinable contact pressure.

13. Device according to Claim 12, **characterized in that** it comprises a fibre quantity measuring device (22).

14. Device according to Claim 13, **characterized in that** the fibre quantity measuring device provided is a fibre mass measuring device (22).

15. Device according to Claim 13 or 14, **characterized in that** a radiometric fibre quantity measuring device (22) is provided.

16. Device according to one of Claims 12 to 15, **characterized in that** it comprises a control and/or evaluation unit (20).

17. Device according to Claim 16, **characterized in that**, by means of the control and/or evaluation unit (20), the pressing time can in particular be calculated from the fabric speed, the fabric length and a predefinable number of fabric revolutions.

18. Device according to one of Claims 12 to 17, **characterized in that** it comprises means (24, 26) for a display of the measured or calculated pressing time.

19. Device according to Claim 17 or 18, **characterized in that**, by means of the control and/or evaluation unit (20), the surface of the circulating forming fabric (10, 12, 36) swept over as a whole during the relevant pressing time can be determined and the determined collected quantity of fibre can be related to this fabric surface swept over in total, in order to determine the quantity of fibre which accumulates per unit fabric area.

20. Device according to one of Claims 12 to 19, **characterized in that** means (28) are provided in order to signal that the measured contact pressure lies inside or outside a predefinable permitted range.

21. Device according to one of Claims 12 to 20, **characterized in that**, in particular, optical and/or acoustic means (24-28) are provided in order to signal that the predefinable pressing time corresponding to the measuring time has been reached.

22. Device according to one of Claims 16 to 21, **characterized in that** the measuring devices (22) and, if appropriate, the display and signalling means (24-28) and the control and/or evaluation unit (20) are integrated in one device.

23. Device according to one of Claims 16 to 21, **characterized in that** the measuring devices (22) and the control and/or evaluation unit (20) are at least partially accommodated in separate device parts.

24. Device according to Claim 23, **characterized in that** at least some of the measured values are in particular transmitted from one device part to the other via infrared.

25. Device according to one of Claims 16 to 24, **characterized in that** a software program is integrated in the control and/or evaluation unit (20) or the control and/or evaluation unit (20) can be programmed.

26. Device according to one of Claims 12 to 25, **characterized in that** at least one barrier (38) is provided, in the region of which the fibres are collected.

27. Device according to one of Claims 12 to 26, **characterized in that** means (28) are provided for signalling deviations of the contact pressure from the respective predefined pressure.

28. Device according to one of Claims 12 to 27, **characterized in that** means (32) are provided for clamping the substrate (16).

## Revendications

1. Procédé pour déterminer la quantité de fibres prélevée d'une suspension de fibres par une toile de formage (10, 12, 36), dans lequel un substrat (16) en particulier pourvu d'un voile est pressé contre la toile de formage en mouvement (10, 12, 36) et la pression d'application est en l'occurrence mesurée et une pression d'application prédéfinissable est ajustée, la durée d'application, durant laquelle le substrat (16) est pressé avec la pression d'application prédéfinissable contre la toile de formage en mouvement (10, 12, 36) est mesurée, la quantité de fibres recueillies pendant la durée d'application prédéfinissable mesurée est déterminée et la quantité de fibres recueillies déterminée est mise en rapport, notamment pour une normalisation correspondante, avec la pression d'application prédéfinissable mesurée et avec la durée d'application prédéfinissable mesurée.

2. Procédé selon la revendication 1,
**caractérisé en ce que**
la mesure de la pression d'application, la mesure de la durée et/ou la détermination de la quantité de fibres recueillies sont effectuées automatiquement.

3. Procédé selon la revendication 1 ou 2,
**caractérisé en ce que**
la durée d'application est calculée à partir de la vitesse de la toile, de la longueur de la toile et d'un nombre prédéfinissable de tours de la toile.

4. Procédé selon l'une quelconque des revendications précédentes,
**caractérisé en ce que**
la surface de la toile de formage en mouvement (10, 12, 36) balayée dans l'ensemble pendant la durée d'application concernée est déterminée et la quantité de fibres recueillies déterminée est déduite de cette surface de toile balayée dans l'ensemble, afin de déterminer la quantité de fibres présentes par unité de surface de la toile.

5. Procédé selon l'une quelconque des revendications précédentes,
**caractérisé en ce que**
la quantité de fibres se rassemblant dans la région d'au moins une barrière (38) est déterminée.

6. Procédé selon l'une quelconque des revendications précédentes,
**caractérisé en ce que**
la masse fibreuse desséchée à l'étuve est déterminée.

7. Procédé selon la revendication 6,
**caractérisé en ce que**
pour déterminer la masse fibreuse desséchée à l'étuve dans une région de surveillance prédéfinissable, la masse totale du substrat (16), des fibres et de la toile de formage (10, 12, 36) ainsi que la masse de l'eau contenue dans la quantité de fibres sont mesurées et l'on en déduit par calcul la masse fibreuse desséchée à l'étuve.

8. Procédé selon l'une quelconque des revendications 1 à 5,
**caractérisé en ce que**
pour la détermination du poids des fibres, les fibres humides sont séchées conjointement avec le substrat (16), l'ensemble est pesé et l'on déduit du poids total le poids connu du substrat.

9. Procédé selon l'une quelconque des revendications précédentes,
**caractérisé en ce qu'**
une mesure respective de quantité ou de poids s'effectue au moins en partie par radiométrie, par ultrasons, par rayonnement gamma et/ou similaires.

10. Procédé selon l'une quelconque des revendications précédentes,
**caractérisé en ce que**
l'on utilise comme substrat (16) une pièce d'étoffe.

11. Procédé selon l'une quelconque des revendications 1 à 9,
**caractérisé en ce que**
l'on utilise comme substrat (16) une pièce de feutre, une pièce de velours, une brosse fine ou similaire.

12. Appareil pour déterminer la quantité de fibres prélevée d'une suspension de fibres par une toile de formage (10, 12, 36), en particulier pour la mise en oeuvre du procédé selon l'une quelconque des revendications précédentes, comprenant un dispositif de mesure de pression (18) pour la mesure de la pression d'application avec laquelle un substrat (16) notamment pourvu d'un voile est pressé contre la toile de formage en mouvement (10, 12, 36), la pression d'application étant ajustable, et comprenant un dispositif de mesure du temps pour mesurer la durée d'application durant laquelle le substrat (16) est pressé contre la toile de formage en mouvement (10, 12, 36) avec une pression d'application prédéfinissable.

13. Appareil selon la revendication 12,
**caractérisé en ce qu'**
il comprend un dispositif de mesure de la quantité de fibres (22).

14. Appareil selon la revendication 13,
**caractérisé en ce que**
l'on prévoit en tant que dispositif de mesure de la quantité de fibres un dispositif de mesure de la masse fibreuse (22).

15. Appareil selon la revendication 13 ou 14,
**caractérisé en ce que**
l'on prévoit un dispositif de mesure de la quantité de fibres (22) radiométrique.

16. Appareil selon l'une quelconque des revendications 12 à 15,
**caractérisé en ce qu'**
il comprend une unité de commande et/ou d'analyse (20).

17. Appareil selon la revendication 16,
**caractérisé en ce que**
l'unité de commande et/ou d'analyse (20) permet de calculer la durée d'application notamment à partir de la vitesse de la toile, de la longueur de la toile et d'un nombre prédéfinissable de tours de la toile.

18. Appareil selon l'une quelconque des revendications 12 à 17,
**caractérisé en ce qu'**il
comprend des moyens (24, 26) pour indiquer la durée d'application mesurée ou calculée.

19. Appareil selon la revendication 17 ou 18,
**caractérisé en ce que**
l'unité de commande et/ou d'analyse (20) permet de déterminer la surface de la toile de formage en mouvement (10, 12, 36) balayée dans l'ensemble pendant la durée d'application conemée et de rapporter la quantité de fibres recueillies définie sur cette surface de toile balayée dans l'ensemble, afin de déterminer la quantité de fibres présentes par unité de surface de la toile.

20. Appareil selon l'une quelconque des revendications 12 à 19,
**caractérisé en ce que**
des moyens (28) sont prévus pour signaliser que la pression d'application mesurée se trouve dans ou en dehors d'une plage autorisée prédéfinissable.

21. Appareil selon l'une quelconque des revendications 12 à 20,
**caractérisé en ce que**
des moyens en particulier optiques et/ou acoustiques (24 - 28) sont prévus pour signaliser que la durée d'application prédéfinissable correspondant à la durée de mesure est atteinte.

22. Appareil selon l'une quelconque des revendications 16 à 21,
**caractérisé en ce que**
les dispositifs de mesure (22) ainsi qu'éventuellement les moyens d'indication ou de signalisation (24 - 28) et l'unité de commande et/ou d'analyse (20) sont intégrés dans une partie de l'appareil.

23. Appareil selon l'une quelconque des revendications 16 à 21,
**caractérisé en ce que**
les dispositifs de mesure (22) et l'unité de commande et/ou d'analyse (20) sont montés au moins en partie dans des parties séparées de l'appareil.

24. Appareil selon la revendication 23,
**caractérisé en ce qu'**au
moins une partie des valeurs de mesure sont transmises d'une partie de l'appareil à l'autre en particulier par infrarouge.

25. Appareil selon l'une quelconque des revendications 16 à 24,
**caractérisé en ce qu'**un
programme logiciel est intégré dans l'unité de commande et/ou d'analyse (20), respectivement l'unité de commande et/ou d'analyse (20) est programmable.

26. Appareil selon l'une quelconque des revendications 12 à 25,
**caractérisé en ce qu'**au
moins une barrière (38) est prévue dans la région de laquelle se rassemblent les fibres.

27. Appareil selon l'une quelconque des revendications 12 à 26,
**caractérisé en ce que**
des moyens (28) sont prévus pour signaler des écarts de la pression d'application par rapport à la pression prédéfinie respective.

28. Appareil selon l'une quelconque des revendications 12 à 27,
**caractérisé en ce que**
des moyens (32) sont prévus pour serrer le substrat (16).
